# FASCICULE DE BREVET EUROPEEN

(11) **EP 0 113 278 B1**
(45) Date de publication et mention de la délivrance du brevet: **15.10.1986**
(21) Numéro de dépôt: 83402462.2
(22) Date de dépôt: 19.12.1983
(51) Int. Cl.: F04B 7/06, F02M 37/20, F23K 5/00

(54) **Dispositif à pompe immergée, notamment pour l'alimentation d'un brûleur en combustible**
Flüssigkeitspumpenvorrichtung, insbesondere für die Brennstoffzufuhr eines Brenners
Submersible pump device, especially for the fuel supply of a burner

(30) Priorité: 30.12.1982 FR 8222104
(43) Date de publication de la demande: 11.07.1984
(73) Titulaire: COMPAGNIE INTERNATIONALE DU CHAUFFAGE, 93158 Le Blanc Mesnil Cédex (FR)
(72) Inventeur: Lecerf, Philippe, Jean Maurice, F-78800 Houilles (FR)
(74) Mandataire: Schrimpf, Robert

## Description

La présente invention concerne un dispositif d'alimentation en liquide d'un organe récepteur, comprenant une pompe immergée et destiné notamment mais non exclusivement à alimenter un brûleur en combustible liquide.

Le brevet FR 2448 054 décrit une pompe notamment pour combustible liquide comprenant un corps borgne inmobilisé en rotation et monté de manière à pouvoir coulisser en va et vient sur un arbre rotatif, par exemple directement sur l'arbre d'un moteur. Un mécanisme à came disposé entre le corps et l'arbre, par exemple constitué par l'extrémité usinée de l'arbre, produit le mouvement rectiligne alterné du corps selon l'axe de l'arbre et donc la variation cyclique du volume d'une chambre de pompage définie par l'extrémité de l'arbre et l'intérieur du corps borgne.

Cette pompe extrêmement simple est bien adaptée aux faibles débits de liquide vers lesquels s'orientent les utilisateurs par raison d'économie.

Elle présente toutefois pour inconvénient de nécessiter entre l'arbre moteur et l'extrémité ouverte soumis non seulement aux contraintes résultant de la rotation de l'arbre, mais également aux contraintes alternées produites par le glissement du corps en va et vient sur l'arbre. On comprend que la fatigue du joint est importante et induit un risque de fuite non négligeable.

De plus, une telle pompe déplace de très faibles débits de combustible, au contraire des pompes habituelles à débit surdimensionné et à recyclage; l'adduction de bulles d'air à la pompe est par conséquent plus génante et peut causer l'extinction du brûleur.

L'invention a notamment pour but de remédier aux inconvénients cités des pompes du type décrit et de créer un dispositif d'alimentation en liquide qui soit fiable, peu onéreux et de faible encombrement.

Elle concerne un dispositif servant à alimenter en liquide un organe récepteur à partir d'une chambre d'alimentation et comprenant.
- un corps borgne inmobilisé en rotation et monté de manière à pouvoir coulisser sur un arbre moteur rotatif,
- un mécanisme à came disposé entre le corps et l'arbre pour produire en coopération avec un ressort agissant sur le corps un mouvement de va et vient de celui-ci sur l'arbre en réponse à la rotation de l'arbre,
- le corps borgne et l'arbre définissant entre eux une cavité de pompage dont le volume varie sous l'effet du mécanisme à came quand l'arbre tourne et qui communique avec une lumière prévue sur l'arbre et mise elle-même en relation alternée, quand l'arbre tourne, avec un orifice d'aspiration et un orifice de refoulement ménagés dans le corps borgne.

Le dispositif selon l'invention comprend une chambre d'alimentation, reliée à l'orifice d'aspiration et dans laquelle est logé le corps borgne, tandis qu'un joint d'étanchéité est monté entre l'arbre rotatif et une paroi fixe de la chambre d'alimentation, et que l'orifice de refoulement est relié à une tubulure aboutissant à l'extérieur de celle-ci.

La durée de vie du joint est ainsi améliorée du fait qu'il n'est soumis qu'à la faible charge du liquide de la chambre d'alimentation et qu'il n'a pas à supporter de contraintes dues au glissement alterné du corps sur l'arbre tournant. De plus, l'immersion du corps vibrant dans la chambre permet de larges tolérances de fabrication notamment pour le corps puisque la fuite du liquide entre le corps et l'arbre n'est plus une gêne et contribue à la lubrification du palier corpsarbre.

De préférence la chambre d'alimentation est montée sur l'arbre moteur sous forme de sous- ensemble d'alimentation incluant le corps borgne et un dispositif de dégazage. Ce dernier peut avantageusement comprendre un tube rigide ou flexible reliant l'orifice d'aspiration du corps borgne à l'espace intérieur de la chambre, le tube présentant un orifice de puisage de liquide et à un niveau supérieur une ouverture permettant l'élimination progressive des bulles d'air parvenant à la chambre.

Ce dispositif de dégazage constitue un autre aspect important de la présente invention.

Dans le cas particulier de l'alimentation d'un brûleur en combustible, la chambre peut être formée d'une pièce avec un flasque ou avec l'enveloppe du moteur ou du ventilateur. Elle peut bien entendu être engagée avec le joint d'étanchéité sur l'arbre moteur pour être fixée de manière amovible au flasque ou à l'enveloppe. Dans les deux cas, il est souhaitable de prévoir un accès à l'intérieur de la chambre.

Le corps de pompe peut être immobilisé en rotation par le flexiblé de refoulement reliant l'orifice de refoulement du corps à un raccord de sortie de la chambre et/ou par un flexible d'aspiration reliant l'orifice d'aspiration du corps à l'espace intérieur de la chambre; le flexible d'aspiration peut bien sûr constituer le tube de dégazage envisagé précédemment. La conception du dispositif d'alimentation se trouve de la sorte simplifiée.

D'autres caractéristiques et avantages de l'invention apparaîtront à l'examen de la description détaillée qui va suivre et des dessins annexés, sur lesquels:
la figure 1 représente schématiquement une coupe axiale d'un brûleur équipé du dispositif d'alimentation conforme à l'invention;
- la figure 2 montre une coupe schématique agrandie du dispositif de la figure 1 ;
- la figure 3 représente le dispositif en coupe transversale selon le plan III-III de la figure 2, et
- la figure 4 représente en vue agrandie les éléments de la pompe des figures 2 et 3.

On voit sur la figure 1 un brûleur 10 comprenant un dispositif d'alimentation 11 en combustible liquide, un ventilateur 12 de type connu à enveloppe extérieure 13, une tête de combustion 14 et des organes de régulation et de commande 15.

Un moteur électrique d'axe X-X dont seul a été indiqué l'arbre 16 et son palier à billes 13A permet d'actionner le ventilateur 12 et une pompe 17 du dispositif d'alimentation 11.

Comme le montrent mieux les figures 2 et 3, le dispositif 11 présente une chambre à combustible 18 et un corps borgne 19 monté à glissement sur l'extrémité de l'arbre 16. Le corps 19 peut être immobilisé en rotation par coopération d'un tenon et d'une mortaise complémentaire prévus sur le corps et sur une partie fixe de la chambre 18; il est cependant de préférence empêché de tourner par des flexibles de raccordement et par un ressort de rappel qui seront décrits plus loin.

Le corps 19 est déplaçable sur l'arbre 16 selon une translation alternée de faible amplitude grâce à un mécanisme à came constitué soit par une collerette à came ménagée sur l'arbre, soit par une came usinée en bout d'arbre et coopérant avec une butée excentrée prévue à l'intérieur du corps. De telles dispositions ont été décrites dans le brevet FR 2 448 054.

Cependant dans le mode de réalisation préférentiel de la présente invention, on prévoit (figure 4) une butée usinée en bout d'arbre 16A, qui coopère avec une surface de came inclinée 19A prévue intérieurement au fond du corps borgne 19, lors de son moulage en matière synthétique.

De la sorte, on peut adapter très simplement le débit de la pompe par échange du corps borgne 19, l'arbre 16 demeurant le même.

Lorsque l'arbre moteur 16 tourne, le mécanisme à came produit le va et vient du corps borgne 19 sur l'arbre en coopération avec un faible ressort de rappel 20 interposé entre le corps et une paroi fixe 18A de la chambre d'alimentation.

Le corps borgne 19 présente (figure 3) un orifice d'aspiration 21 et un orifice de refoulement 22 sensiblement opposés; ces orifices sont mis alternativement en liaison lors de la rotation de l'arbre avec une lumière 23 de l'arbre elle-même ouverte sur une cavité de pompage 24 de volume cycliquement variable, ménagée entre le corps et l'arbre.

Selon l'invention, le corps borgne 19 est logé dans la chambre d'alimentation 18 et son orifice d'aspiration 21 communique avec le volume de liquide contenu dans la chambre dans les conditions normales de pompage tandis qu'un joint d'étanchéité (joint torique 25 et/ou joint à lèvre 25A) est disposé entre l'arbre rotatif 16 et une paroi fixe 26 de la chambre d'alimentation. On comprendra aisément que le joint 25 ne supporte que les contraintes dues à la rotation de l'arbre, ainsi que la faible pression du liquide dans la chambre. De plus, le corps 19 peut désormais être fabriqué avec une large tolérance puisque les fuites de liquide reviennent à la chambre tout en lubrifiant le palier; enfin, le ressort 20 peut être allégé par suite de la réduction du poids du corps débarrassé du point, la butée 17A (figure 4) du ressort pouvant donc également être allégée.

Un tube flexible 27 situé dans la chambre 18 est relié à l'embout d'aspiration 21. Il présente une ouverture 29 à son extrémité libre. Un orifice calibré de puisage 28 est prévu dans le tube 27 ou mieux dans l'embout d'aspiration 21. Le niveau normal de liquide dans la chambre est désigné par hₗ. L'ouverture 29 se situe plus haut que l'orifice calibré 28, et plus haut que le niveau hₗ. La chambre 18 présente un raccord d'entrée 30, muni d'un filtre 30A. dont l'ouverture est au-dessus du niveau de la pompe.

Un tube au moins en partie flexible 31 est relié d'une part à l'orifice de refoulement 22 du corps borgne, d'autre part à un raccord de sortie 32 de la chambre 18.

Il convient de remarquer que les flexibles 27, 31, concourent à immobiliser en rotation le corps borgne 19 tout en autorisant son coulissement alterné de faible amplitude sur l'arbre. Les flexibles sont par exemple en appui contre la paroi intérieure de la chambre d'alimentation. On notera que la rupture de l'un des flexibles n'a pas pour effet de fuite externe du liquide.

Le dispositif d'alimentation avec dégazage décrit fonctionne de la manière suivante:
En régime établi et lorsqu'il n'y a pas d'arrivée d'air au raccord d'entrée 30, la pompe volumétrique 17 assure le même débit de liquide d au raccord 30, à l'orifice calibré de puisage 28, à l'orifice d'aspiration 21; l'orifice 28 est calibré de sorte que le niveau du liquide dans la chambre se stabilise à la hauteur h, assurant une charge suffisante pour faire passer le débit.

Lorsqu'une certaine quantité d'air arrive brusquement au raccord 30, le niveau du liquide baisse jusqu'à un niveau h₂ indiqué en tirets sur la figure 2 ce niveau étant insuffisant pour assurer le débit d à l'orifice 28. Le débit à l'orifice d'aspiration 21 étant inchangé, la compensation volumétrique s'effectue par aspiration d'air par l'ouverture 29 et le tube 27. L'air est dès lors associé au liquide sous forme de microbulles aspirées à l'orifice 21 à chaque cycle de pompage. Le volume compris entre l'orifice calibré 28 et la lumière 23 est inférieur à la cylindrée de la pompe et assure ainsi une parfaite régularité.

L'excès d'air dans la chambre d'alimentation 18 est alors progressivement annulé par envoi de microbulles d'air avec le combustible, vers le brûleur, et ce sans provoquer l'extinction intempestive de celui-ci. Comme précédemment indiqué, ce dispositif de dégazage peut être utilisé avec une pompe 17 différente de celle décrite plus haut, immergée ou non.

Par ailleurs, on constate que la présence du joint d'étanchéité 25 dans une paroi fixe 26 de la chambre 18 permet d'assurer un mouillage constant de la pompe 17. Le corps borgne 19 constitue (le cas échéant avec le flexible 27 et le flexible 31) un composant interchangeable autorisant un changement de débit. En effet, pour changer le débit il suffira de remplacer un composant muni d'un corps 19 à cavité 24 et à orifice calibré 28 par un composant à cavité, surface de came inclinée et orifice calibré dimensionnés différemment. Cela peut se faire aisément après ouverture du couvercle 18A de la chambre 18.

## Revendications

1. Dispositif d'alimentation en liquide d'un organe récepteur à partir d'une chambre d'alimentation comprenant:
- un corps borgne (19) immobilisé en rotation et monté de manière à pouvoir coulisser sur un arbre moteur rotatif (16),
- un mécanisme à came (16A, 19A) disposé entre le corps et l'arbre pour produire en coopération avec un ressort agissant sur le corps un mouvement alterné d'amplitude faible du corps sur l'arbre, en réponse à la rotation de l'arbre,
- le corps borgne (19) et l'arbre définissant entre eux une cavité de pompage (24) dont le volume varie sous l'effet du mécanisme à came quand l'arbre tourne et qui communique avec une lumière (23) prévue sur l'arbre et mise elle-même (23) en relation alternée, quand l'arbre tourne, avec un orifice d'aspiration (21) et un orifice de refoulement (22) ménagés dans le corps borgne,
caractérisé par le fait qu'il comprend une chambre d'alimentation (18), reliée à l'orifice d'aspiration (21), et dans laquelle est logé le corps borgne (19), tandis qu'un joint d'étanchéité (25) est monté entre l'arbre rotatif et une paroi fixe (26) de la chambre d'alimentation, et que l'orifice de refoulement (22) est relié à une tubulure (31, 32) aboutissant à l'extérieur de la chambre d'alimentation.

2. Dispositif d'alimentation selon la revendication 1, caractérisé par le fait que la chambre d'alimentation (18) comprend un dispositif de dégazage interposé entre un raccord d'entrée (30) de la chambre et l'orifice d'aspiration (21).

3. Dispositif d'alimentation selon la revendication 2, caractérisé par le fait que le dispositif de dégazage comprend un tube (27) reliant l'orifice d'aspiration (21) à l'intérieur de la chambre d'alimentation, le tube (27) présentant à un niveau prédéterminé un orifice (28) de puisage de liquide et à un niveau supérieur à celui de l'orifice (28) et à celui du liquide dans la chambre, une ouverture (29) permettant l'élimination des bulles d'air parvenant à la chambre d'alimentation (18).

4. Dispositif d'alimentation selon l'une des revendications 1 à 3, caractérisé par le fait que la chambre d'alimentation (18) est montée sur l'arbre moteur (16) en tant que sous ensemble d'alimentation incluant le corps borgne (19).

5. Dispositif d'alimentation selon la revendication 4, caractérisé par le fait que la chambre d'alimentation (18) inclut le joint d'étanchéité (25).

6. Dispositif d'alimentation selon l'une des revendications 1 à 5, caractérisé par le fait que le corps borgne (19) est immobilisé en rotation par au moins un flexible de raccordement (31).

7. Dispositif d'alimentation selon la revendication 6, caractérisé par le fait qu'au moins un flexible de raccordement (27) est en appui contre la paroi intérieure de la chambre d'alimentation (18).

8. Dispositif d'alimentation selon l'une des revendications 1 à 7, caractérisé par le fait que le tube (27) relié à l'orifice d'alimentation (21) est flexible.

9. Brûleur à combustible liquide comportant le dispositif d'alimentation défini par l'une des revendications 1 à 8.

## Patentansprüche

1. Vorrichtung zur Flüssigkeitsspeisung eines Aufnahmeorganes ausgehend von einer Speisekammer, mit
- einem Blindkörper (19), der drehfast und derart montiert ist, daß er auf einer drehbaren Motorwelle (16) gleiten kann,
- einem zwischen dem Körper und der Welle angeordneten Nockenmechanismus (16A, 19A), um in Zusammenarbeit mit einer auf den Körper wirkenden Feder in Reaktion auf die Drehung der Welle eine Wechselbewegung des Körpers auf der Welle mit kleiner Amplitude herbeizuführen,
- wobei der Blindkörper (19) und die Welle miteinender einen Pumphohlraum (24) definieren, dessen Volumen sich bei Drehung der Welle unter der Wirkung des Nockenmachanismus verändert und der mit einem auf der Welle vorgesehenen Kanal (23) kommuniziert, der seinerseits bei Drehung der Welle in Wachselbeziehung zu einer Ansaugöffnung (21) und einer vorgesehenen Ausflußöffnung (22) im Blindkörper steht,
dadurch gekennzeichnet, daß sie eine mit der Ansaugöffnung (21) verbundene Speisekammer (18) aufweist, in der der Blindkörper (19) angeordnet ist, während zwischen der drehbaren Welle und einer festen Wand (26) der Speisekammer eine Dichtung (25) vorgesehen ist, und daß die Ausflußöffnung (22) mit einem Rohrstutzen (31, 32) verbunden ist, der außerhalb der Speisekammer endet.

2. Speisevorrichtung nach Anspruch 1, dadurch gekennzeichnet, daß die Speisekammer (18) eine Entgasungsvorrichung aufweist, die zwischen einem Eingangsanschluß (30) der Kammer und der Ansaugöffnung angeordnet ist.

3. Speisevorrichtung nach Anspruch 2, dadurch gekennzeichnet, daß dia Entgasungsvorrichtung ein Rohr (27) aufweist, das die Ansaugöffnung (21) mit dem Inneren der Speisekammer verbindet, wobei das Rohr (27) in einer vorherbestimmten Höhe eine Flüssigkeitsaufnahmeöffnung (28) und in einer Höhe oberhalb jener der Öffnung (26) und jener der Flüssigkeit in der Kammer eine Öffnung (29) aufweist, die eine Entfernung der in die Speisekammer (18) gelangenden Luftblasen erlaubt.

4. Speisevorrichtung nach einem der Ansprüche 1 bis 3, dadurch gekennzeichnet, daß die Speisekammer (18) auf der Motorwelle (16) und dabei unter der den Blindkörper (19) einschließenden Speiseeinheit angeordnet ist.

5. Speisevorrichtung nach Anspruch 4, dadurch gekennzeichnet, daß die Speisekammer (18) die Dichtung (25) einschließt.

6. Speisevorrichtung nach einem der Ansprüche 1 bis 5, dadurch gekennzeichnet, daß der Blindkörper (19) durch mindestens einen - Verbindungsschlauch (31) drehfest gehalten ist.

7. Speisevorrichtung nach Anspruch 6, dadurch gekennzeichnet, daß sich wenigstens ein Verbindungsschlauch (27) gegen die Innenwand der Speisekammer (18) abstützt.

8. Speisevorrichtung nach einem der Ansprüche 1 bis 7, dadurch gekennzeichnet, daß das mit der Speiseöffnung (21) verbundene Rohr (27) flexibel ist.

9. Flüssigbrennstoffbrenner mit einer Speisevorrichtung nach einem der Ansprüche 1 bis 8.

## Claims

1. An arrangement for supplying a receiving member with liquid originating from a supply chamber comprising:
- a blind body (19) prevented from rotation and mounted so as to be able to slide on a rotatable driving shaft (16);
- a cam mechanism (16A, 19A) disposed between the body and the shaft to produce, in co-operation with a spring acting on the body, an alternating movement of low amplitude of the body on the shaft, in response to the rotation of the shaft;
- the blind body (19) and the shaft defining between them a pumping cavity (24), the volume of which varies as a result of the action of the cam mechanism when the shaft rotates, and which communicates with a port (23) provided on the shaft, said port (23), when the shaft rotates, being alternately positioned in relation with a suction opening (21), and a delivery opening (22), made in the blind body,
characterised in that it comprises a supply chamber (18), connected with the suction opening (21), and in which the blind body (19) is housed, while a seal (25) is mounted between the rotatable shaft and a fixed wall (26) of the supply chamber, and in that the delivery opening (22) is connected to a manifold (31, 32) ending outside the supply chamber.

2. A supply arrangement according to claim 1, characterised in that the supply chamber (18) comprises a degasing device mounted between an inlet connection (30) of the chamber and the suction opening (21).

3. A supply arrangement according to claim 2, characterised in that the degasing device comprises a tube (27) connecting the suction opening (21) with the inside of the supply chamber, the tube (27) having at a predetermined level an opening (28) for drawing up liquid, and at a level higher than that of the opening (28) and that of the liquid in the chamber, an opening (29) permitting the elimination of the air bubbles reaching the supply chamber (18).

4. A supply arrangement according to one of claims 1 to 3, characterised in that the supply chamber (18) is mounted on the drive shaft (16) as a supply sub-assembly comprising the blind body (19).

5. A supply arrangement according to claim 4, characterised in that the supply chamber (18) includes the seal (25).

6. A supply arrangement according to one of claims 1 to 5, characterised in that the blind body (19) is prevented from rotation by at least one flexible coupling (31).

7. A supply arrangement according to claim 6, characterised in that at least one flexible coupling (27) rests against the inner wall of the supply chamber (18).

8. A supply arrangement according to one of claims 1 to 7, characterised in that the tube (27) connected to the supply opening (21) is flexible.

9. A liquid fuel burner comprising the supply arrangement defined by one of claims 1 to 8.
